# EUROPÄISCHE PATENTSCHRIFT

(11) **EP 2 315 493 B1**
(45) Veröffentlichungstag und Bekanntmachung des Hinweises auf die Patenterteilung: **10.05.2017**
(21) Anmeldenummer: 09290807.8
(22) Anmeldetag: 21.10.2009
(51) Int. Cl.: H05B 1/02

(54) **Heizeinrichtung insbesondere für eine Kraftfahrzeugklimaanlage**
Heating device, in particular for a motor vehicle air conditioning device
Dispositif de chauffage notamment pour une climatisation de véhicule automobile

(43) Veröffentlichungstag der Anmeldung: 27.04.2011
(73) Patentinhaber: Mahle Behr France Rouffach S.A.S., 68250 Rouffach (FR)
(72) Erfinder: Blum, Thomas, 68570 Soultzmatt (FR); Brun, Michel, 68740 Rustenhart (FR)
(74) Vertreter: Grauel, Andreas

(56) Entgegenhaltungen:
- EP-A2- 0 371 295
- EP-A2- 1 530 405
- EP-A2- 1 681 755
- US-A1- 2007 119 847

## Beschreibung

Die Erfindung betrifft eine Heizeinrichtung insbesondere für eine Kraftfahrzeugklimaanlage gemäß dem Oberbegriff des Anspruches 1 und ein Verfahren zum Betreiben einer solchen Heizeinrichtung gemäß dem Oberbegriff des Anspruches 11.

Kraftfahrzeugklimaanlagen werden zum Erwärmen und Kühlen von Luft eingesetzt, welche einem Kraftfahrzeuginnenraum zugeführt wird. Zum Erwärmen der Luft werden dabei elektrische Heizeinrichtungen bzw. Widerstandsheizeinrichtungen, insbesondere bei Hybrid- oder Elektrofahrzeugen, eingesetzt. Durch die elektrischen Widerstandsheizeinrichtungen wird elektrischer Strom geleitet und aufgrund des elektrischen Widerstandes der elektrischen Widerstandsheizeinrichtungen erwärmen sich diese, so dass durch ein Vorbeileiten von Luft an den elektrischen Widerstandsheizeinrichtungen die dem Kraftfahrzeuginnenraum zugeführte Luft erwärmt werden kann.

Zur Steuerung unterschiedlicher Heizleistungen der elektrischen Widerstandsheizeinrichtungen werden die elektrischen Widerstandsheizeinrichtungen mit Strom in Pulsweitenmodulation (PWM) bestromt. Bei einer Bestromung der elektrischen Widerstandsheizeinrichtungen mit pulsweitenmoduliertem Strom wird die elektrische Heizleistung der elektrischen Widerstandsheizeinrichtungen dahingehend gesteuert, dass die Pulsweitenmodulation verändert wird. Dies bedeutet, dass für eine Erhöhung der elektrischen Heizleistung die Einschaltzeit verlängert und die Ausschaltzeit verkürzt wird und umgekehrt bei einer Verringerung der elektrischen Heizleistung, die Einschaltzeit verkleinert und die Ausschaltzeit vergrößert wird. Der elektrische Strom für die Widerstandsheizeinrichtungen stammt aus einem Bordnetz als Stromquelle des Kraftfahrzeuges. Um beim Einschalten bzw. Bestromen der Widerstandsheizeinrichtungen, d. h. zu Beginn der Einschaltzeit des pulsweiten modulierten Stromes, keinen sehr großen maximalen Stromspitzenbedarf für sämtliche Widerstandsheizeinrichtungen aufzuweisen, wird der pulsweitenmodulierte Strom vor der Zuführung zu den einzelnen elektrischen Widerstandsheizeinrichtungen mittels eines Mikrokontrollers zeitlich verzögert. Die Widerstandsheizeinrichtungen weisen damit Einschaltzeiten auf, die nicht gleichzeitig sind, sondern zeitlich verzögert und damit zeitlich aufeinanderfolgend sind. Dadurch kann der maximale Stromspitzenbedarf für die Widerstandsheizeinrichtungen verkleinert werden, weil sämtliche Widerstandsheizeinrichtungen nicht zum gleichen Zeitpunkt eingeschaltet oder bestromt werden, d. h. die Einschaltzeiten der elektrischen Widerstandsheizeinrichtungen nicht identisch sind.

Der Mikrokontroller, der im Allgemeinen einen Prozessor aufweist und somit ein Programm oder eine Software ausführen kann, ist dabei im Allgemeinen in der Kraftfahrzeugklimaanlage, insbesondere im Bereich der Widerstandsheizeinrichtungen, angeordnet. Derartige Mikrokontroller sind jedoch in der Herstellung aufwendig und damit teuer und damit außerdem im Betrieb störungsanfällig.

Die EP 0 371 295 A2 offenbart einen Strahlungsheizkörper mit einer diesbezüglichen Schaltung. Die EP 1 681 755 A2 offenbart ein Verfahren zum Betreiben eines elektrischen Verbrauchers.

Die Aufgabe der vorliegenden Erfindung besteht deshalb darin, eine Heizeinrichtung insbesondere für Kraftfahrzeugklimaanlagen und ein Verfahren zum Betreiben einer solchen Heizeinrichtung zur Verfügung zu stellen, bei der und bei dem beim Einschalten bzw. Bestromen von elektrischen Widerstandsheizeinrichtungen mit einem geringen technischen Aufwand ein kleiner maximaler Stromspitzenbedarf auftritt. Die Heizeinrichtung soll in der Herstellung preiswert sein und zuverlässig im Betrieb arbeiten.

Diese Aufgabe wird gelöst mit einer Heizeinrichtung gemäß Anspruch 1.

Eine Heizeinrichtung, insbesondere für eine Klimaanlage, umfassend ein Gehäuse, vorzugsweise ein Gebläse, vorzugsweise einen Kältemittelverdampfer zum Kühlen einer einem Fahrzeuginnenraum zuzuführenden Luft, wenigstens zwei elektrische Widerstandsheizeinrichtungen zum Erwärmen der dem Fahrzeuginnenraum zuzuführenden Luft, wobei die wenigstens zwei elektrischen Widerstandsheizeinrichtungen mit elektrischem Strom versorgbar sind, eine Vorrichtung, um wenigstens eine elektrische Widerstandsheizeinrichtung mit einer zeitlichen Verzögerung bezüglich einer anderen elektrischen Widerstandsheizeinrichtung zu bestromen, wobei die Vorrichtung wenigstens eine Verzögerungsschaltung, vorzugsweise zwei Verzögerungsschaltungen, umfasst und/oder die Vorrichtung aus wenigstens einer Verzögerungsschaltung, vorzugsweise zwei Verzögerungsschaltungen, besteht.

Insbesondere ist die wenigstens eine Verzögerungsschaltung wenigstens eine, insbesondere ausschließlich, analoge Verzögerungsschaltung und/oder die wenigstens eine Verzögerungsschaltung weist keinen Prozessor auf und/oder von der wenigstens einen Verzögerungsschaltung ist kein Programm ausführbar und/oder die wenigstens eine Verzögerungsschaltung ist eine elektrische und/oder elektronische Schaltung, insbesondere ohne Prozessor. In der wenigstens einen Verzögerungsschaltung sind somit keine digitalen Signale oder Informationen verarbeitbar. Die Verzögerungsschaltung ist somit eine sehr einfach aufgebaute elektrische und/oder elektronische Schaltung, die insbesondere über keinen Prozessor verfügt. Damit kann die Verzögerungsschaltung einfach und preiswert hergestellt werden, so dass die hohen Kosten für einen teuren und aufwendigen Mikrokontroller eingespart werden können.

In einer weiteren Ausgestaltung umfasst die wenigstens eine Verzögerungsschaltung wenigstens einen Kondensator und/oder wenigstens einen Widerstand. Auch ist es möglich, wenn zusätzlich eine Induktivität vorgesehen ist.

In einer ergänzenden Ausführungsform umfasst die wenigstens eine Verzögerungsschaltung als elektrische und/oder elektronische Bauteile ausschließlich wenigstens einen Kondensator und/oder wenigstens einen Widerstand. Aufgrund der Verwendung von einfachen elektronischen Bauteilen, beispielsweise einem Kondensator und einem Widerstand, kann die Verzögerungsschaltung einfach und preiswert hergestellt werden.

Vorzugsweise ist die wenigstens eine elektrische Widerstandsheizeinrichtung von elektrischem Strom in Pulsweitenmodulation versorgbar. Das Bestromen der wenigstens zwei elektrischen Widerstandsheizeinrichtungen entspricht somit dem Durchleiten von Strom durch die wenigstens zwei elektrischen Widerstandsheizeinrichtungen während der Einschaltzeiten des pulsweitenmodulierten Stromes.

In einer Variante ist mit der wenigstens einen Verzögerungsschaltung wenigstens eine elektrische Widerstandsheizeinrichtung mit pulsweitenmoduliertem Strom bezüglich einer anderen elektrischen Widerstandsheizeinrichtung zeitlich verzögert versorgbar. Der maximale Stromspitzenbedarf für die wenigstens zwei elektrischen Widerstandsheizeinrichtungen, insbesondere für sämtliche elektrische Widerstandsheizeinrichtungen, kann damit zu Beginn der Einschaltzeiten verringert werden.

Zweckmäßig ist die wenigstens eine elektrische Widerstandsheizeinrichtung wenigstens eine PTC-Heizeinrichtung. Dabei ist es besonders vorteilhaft, wenn die zumindest eine Widerstandsheizeinrichtung oder eine Mehrzahl von Widerstandsheizeinrichtungen zu einem Modul zusammengefasst sind und vorteilhaft die elektrische Steuereinheit mit diesem Modul verbindbar oder verbunden ist. Eine elektrische Widerstandsheizeinrichtung ist dann sozusagen ein Heizstrang des Moduls.

In einer weiteren Ausführungsform sind die wenigstens zwei elektrischen Widerstandsheizrichtungen elektrisch parallel geschaltet.

In einer weiteren Ausführungsform sind jede der parallel geschalteten elektrischen Widerstandsheizeinrichtungen je an eine Parallelstromleitung angeschlossen und die Parallelstromleitungen sind an eine Zentralstromleitung angeschlossen.

In einer weiteren Ausgestaltung ist in parallel geschalteten Widerstandsheizeinrichtungen je eine Verzögerungsschaltung in Reihe zu den parallel geschalteten Widerstandsheizeinrichtungen geschaltet.

In einer ergänzenden Variante sind wenigstens zwei Verzögerungsschalteinrichtungen parallel und/oder in Reihe geschaltet.

Die Aufgabe zu dem Verfahren wird mit den Merkmalen von Anspruch 11 gelöst.

Ein erfindungsgemäßes Verfahren zum Betreiben einer Heizeinrichtung insbesondere für eine Kraftfahrzeugklimaanlage, insbesondere mit den Schritten umfasst: Leiten von elektrischem Strom durch wenigstens zwei elektrische Widerstandsheizeinrichtungen, Leiten von Luft durch die Heizeinrichtung der Kraftfahrzeugklimaanlage, Erzeugen von Wärmeenergie mittels der wenigstens zwei elektrischen Widerstandsheizeinrichtungen, indem die elektrische Energie in Wärmeenergie umgewandelt wird, Übertragen der von den wenigstens zwei elektrischen Widerstandsheizeinrichtungen erzeugte Wärmeenergie auf die zu erwärmende Luft, welche vorzugsweise durch die Kraftfahrzeugklimaanlage geleitet wird, so dass sich die Luft erwärmt, wobei beim Bestromen der wenigstens zwei elektrischen Widerstandsheizeinrichtungen wenigstens eine elektrische Widerstandsheizeinrichtung zeitlich verzögert bezüglich einer anderen elektrischen Widerstandsheizeinrichtung mit Strom versorgt wird, um beim Bestromen und/oder Einschalten der wenigstens zwei elektrischen Widerstandsheizeinrichtungen den maximalen Stromspitzenbedarf für die wenigstens zwei elektrischen Widerstandsheizeinrichtungen zu verkleinern, wobei der Strom analog verzögert wird und/oder der Strom verzögert wird ohne dass ein Programm oder eine Software ausgeführt wird.

In einer weiteren Ausgestaltung wird der Strom, insbesondere mittels wenigstens einer Verzögerungsschaltung, ausschließlich analog verzögert.

Insbesondere ist der durch die wenigstens zwei elektrischen Widerstandsheizeinrichtungen geleitete Strom pulsweitenmoduliert und vorzugsweise wird die Pulsweitenmodulation verändert, insbesondere werden Ein- und Ausschaltzeiten verändert, um die elektrische Leistung der wenigstens zwei elektrischen Widerstandsheizeinrichtungen zu steuern und/oder zu regeln.

In einer weiteren Ausgestaltung wird der Strom von wenigstens einer Verzögerungsschaltung jeweils für eine elektrische Widerstandsheizeinrichtung verzögert.

In einer weiteren Ausgestaltung sind die wenigstens zwei elektrischen Widerstandsheizeinrichtungen mit Strom im Hochvoltbereich, beispielsweise mit einer Spannung von wenigstens 60 V, 200 V oder 300 V, versorgt.

Zweckmäßig umfasst die Kraftfahrzeugklimaanlage wenigstens eine Luftleiteinrichtung, insbesondere eine Luftklappe, und/oder wenigstens einen Luftkanal und/oder wenigstens einen von Kühlmittel eines Verbrennungsmotors durchströmten Wärmeübertrager zum Erwärmen der dem Kraftfahrzeuginnenraum zuzuführenden Luft und/oder eine Steuerungseinheit.

In einer ergänzenden Variante sind an den wenigstens zwei elektrischen Widerstandsheizeinrichtungen Kühlrippen angeordnet, um die Oberfläche zum Erwärmen der Luft mittels des durch die zwei elektrischen Widerstandsheizeinrichtungen geleiteten Stromes zu erhöhen.

PTC-Heizeinrichtungen (PTC: Positive Temperature Coefficient) sind Strom leitende Materialien, die einen elektrischen Widerstand aufweisen und bei tieferen Temperaturen den Strom besser leiten können als bei höheren Temperaturen. Ihr elektrischer Widerstand vergrößert sich somit bei steigender Temperatur. Die PTC-Heizeinrichtung besteht im Allgemeinen aus Keramik, die ein Kaltleiter ist. Dadurch stellt sich unabhängig von den Randbedingungen - wie z. B. angelegte Spannung, Nominalwiderstand oder Luftmenge an der PTC-Heizeinrichtung - eine sehr gleichmäßige Oberflächentemperatur an der PTC-Heizeinrichtung ein.

Im Nachfolgenden wird ein Ausführungsbeispiel der Erfindung unter Bezugnahme auf die beigefügten Zeichnungen näher beschrieben. Es zeigen:
- Fig. 1: eine Schaltanordnung mit drei Widerstandsheizeinrichtungen und zwei Verzögerungsschaltungen in einem ersten Ausführungsbeispiel,
- Fig. 2: die Schaltanordnung mit drei Widerstandsheizeinrichtungen und zwei Verzögerungsschaltungen in einem zweiten Ausführungsbeispiel und
- Fig. 3: den zeitlichen Spannungsverlauf eines pulsweitenmodulierten Stromes für die drei Widerstandsheizeinrichtungen.

In Fig. 1 ist eine Schaltanordnung mit drei als PTC-Heizeinrichtungen 2 ausgebildeten Widerstandsheizrichtungen 1 dargestellt insbesondere für eine nicht dargestellte Kraftfahrzeugklimaanlage zum Erwärmen der durch die Kraftfahrzeugklimaanlage geleiteten Luft.

Die PTC-Heizeinrichtungen 2 sind dabei parallel geschaltet und werden von einer Stromquelle 4, nämlich einem Bordnetz 5 des Kraftfahrzeuges außerhalb der Kraftfahrzeugklimaanlage, mit elektrischem Strom versorgt. Die Stromquelle 4 stellt dabei Strom in Pulsweitenmodulation zur Verfügung. Der Strom in Pulsweitenmodulation wird dabei von der Stromquelle 4 durch Zentralstromleitungen 8 als Stromleitungen 6 zu Parallelstromleitungen 7 geleitet. Mittels der Parallelstromleitungen 7 wird der elektrische Strom in Pulsweitenmodulation durch die PTC-Heizeinrichtungen 2 geleitet. In zwei der drei Parallelstromleitungen 7 ist jeweils eine Verzögerungsschaltung 3 eingebaut. Die Verzögerungsschaltung 3 weist keinen Prozessor auf, d. h. sie kann somit auch kein Programm oder eine Software ausführen und ist im Wesentlichen mit einfachen elektrischen und/oder elektronischen Bauteilen, beispielsweise wenigstens einem Kondensator und/oder wenigstens einem Widerstand, ausgestattet. Die Verzögerungsschaltung 3 ist damit in der Herstellung besonders einfach und preiswert.

In Fig. 3 ist der zeitliche Spannungsverlauf des durch die drei PTC-Heizeinrichtungen 2 geleiteten Stromes in Pulsweitenmodulation dargestellt. An der Abszisse, d. h. der horizontalen Achse, ist dabei die Zeit t aufgetragen. Der elektrische Strom wird in Pulsmodulation durch die PTC-Heizeinrichtungen 2 geleitet, d. h. während einer Einschaltzeit Tₑ wird Strom durch die PTC-Heinzeinrichtungen 2 geleitet und während einer Ausschaltzeit Tₐ wird kein Strom durch die PTC-Heizeinrichtungen 2 geleitet. Die Dauer der Einschaltzeit Tₑ und der Ausschaltzeit Tₐ kann dabei von der Stromquelle 4 verändert werden und dadurch wird die elektrische Heizleistung der PTC-Heizeinrichtungen 2 verändert. Je länger die Einschaltzeiten Tₑ sind und je kürzer die Ausschaltzeiten Tₐ sind, desto größer ist die von den PTC-Heizeinrichtungen 2 zur Verfügung gestellte elektrische Heizleistung und umgekehrt. Damit beim Bestromen bzw. Einschalten der PTC-Heizeinrichtungen 2, d. h. zu Beginn des Einschaltzeitpunktes Tₑ, nicht bei sämtlichen PTC-Heizeinrichtungen 2 gleichzeitig der Beginn der Bestromung bzw. der Beginn der Einschaltzeiten Tₑ auftritt, wird von den Verzögerungsschaltungen 3 der von der Stromquelle 4 zur Verfügung gestellte Strom in Pulsweitenmodulation zeitlich verzögert. In Fig. 3 ist in der untersten Kurve der zeitliche Spannungsverlauf des pulsweiten modulierten Stromes für die in Fig. 1 oben dargestellte PTC-Heizeinrichtung 2 abgebildet. Die in Fig. 3 dargestellte mittlere Kurve zeigt den zeitlichen Spannungsverlauf des pulsweiten modulierten Stromes für die in Fig. 1 mittlere PTC-Heizeinrichtung und die in Fig. 3 dargestellte oberste Kurve zeigt den zeitlichen Spannungsverlauf des pulsweiten modulierten Stromes der in Fig. 1 unten dargestellten PTC-Heizeinrichtungen 2. Der Beginn der Einschaltzeit Tₑ wird dabei jeweils um eine Verzögerungszeit Δt verzögert. Die Verzögerungsschaltung 3, für die in Fig. 1 dargestellte mittlere PTC-Heizeinrichtung, verzögert somit den von der Stromquelle 4 zur Verfügung gestellten Strom um die Verzögerungszeit Δt und die in Fig. 1 für die unterste PTC-Heizeinrichtung 2 zuständige Verzögerungsschaltung 3 verzögert somit den Strom aus der Stromquelle 4 um zwei Verzögerungszeiten Δt. In den PTC-Heizeinrichtungen 2 und den Parallelstromleitungen 7 tritt damit ein Phasenversatz des pulsweitenmodulierten Stromes auf. Damit kann der maximale Stromspitzenbedarf für die drei PTC-Heizeinrichtungen 2 zu Beginn der Einschaltzeiten Tₑ verringert werden.

In Fig. 2 ist die Schaltanordnung mit den drei PTC-Heizeinrichtungen 2 und den zwei Verzögerungsschaltungen 3 in einem zweiten Ausführungsbeispiel dargestellt. Im Nachfolgenden werden im Wesentlichen nur die Unterschiede zu dem ersten Ausführungsbeispiel gemäß Fig. 1 beschrieben. Die Verzögerungsschaltung 3 für die in Fig. 2 unten dargestellte PTC-Heizeinrichtung 2 ist nicht unmittelbar an die Zentralstromleitung 8 angeschlossen, sondern wird an die Parallelstromleitung 7 zwischen der Verzögerungsschaltung 3 und der mittleren PTC-Heizeinrichtung 2 angeschlossen. Damit erhält die Verzögerungsschaltung 3 bereits verzögerten Strom, der von der Verzögerungsschaltung 3 für die mittlere PTC-Heizeinrichtung 2 verzögert worden ist. Die Verzögerungszeiten Δt der Verzögerungsschaltungen 3 für die mittlere PTC-Heizeinrichtung 2 als auch für die untere PTC-Heizeinrichtung 2 sind somit gleich. Aufgrund der Versorgung der Verzögerungsschaltung 3 für die untere PTC-Heizeinrichtung 2 mit bereits verzögertem Strom aus der Verzögerungsschaltung 3 der mittleren PTC-Heizeinrichtung 2 tritt auch im zweiten Ausführungsbeispiel wieder der in Fig. 3 dargestellte zeitliche Spannungsverlauf des pulsweiten modulierten Stromes in den drei Widerstandsheizeinrichtungen 1 auf, obwohl beide Verzögerungsschaltungen 3 die gleichen Verzögerungszeiten Δt aufweisen.

Insgesamt betrachtet sind mit der erfindungsgemäßen Kraftfahrzeugklimaanlage und dem erfindungsgemäßen Verfahren zum Betreiben einer Kraftfahrzeugklimaanlage wesentliche Vorteile verbunden. Anstelle der Verwendung eines aufwendigen und teuren Mikrokontrollers als Vorrichtung, um die elektrischen Widerstandsheizeinrichtungen 1 verzögert mit elektrischem Strom zu bestromen wie im Stand der Technik, wird eine einfache und preiswerte Verzögerungsschaltung 3 in analogem Aufbau verwendet, so dass dadurch erhebliche Herstellungskosten eingespart werden können.

## Patentansprüche

1. Heizeinrichtung umfassend
- wenigstens zwei elektrische Widerstandsheizeinrichtungen (1) zum Erwärmen der dem Fahrzeuginnenraum zuzuführenden Luft, wobei die wenigstens zwei elektrischen Widerstandsheizeinrichtungen (1) mit elektrischem Strom versorgbar sind,
- eine Vorrichtung (3), um wenigstens eine elektrische Widerstandsheizeinrichtung (1) mit einer zeitlichen Verzögerung bezüglich einer anderen elektrischen Widerstandsheizeinrichtung (1) zu bestromen,
**dadurch gekennzeichnet, dass**
die Vorrichtung (3) aus wenigstens einer Verzögerungsschaltung (3) besteht, wobei die wenigstens eine elektrische Widerstandsheizeinrichtung (1) von elektrischem Strom in Pulsweitenmodulation versorgbar ist und mit der wenigstens einen Verzögerungsschaltung (3) wenigstens eine elektrische Widerstandsheizeinrichtung (1) zeitlich verzögert mit pulsweitenmoduliertem Strom versorgbar ist bezüglich einer anderen elektrischen Widerstandsheizeinrichtung (1).

2. Heizeinrichtung nach Anspruch 1, **dadurch gekennzeichnet, dass** die Vorrichtung (3) aus zwei Verzögerungsschaltungen (3) besteht.

3. Heizeinrichtung nach Anspruch 1 oder 2, **dadurch gekennzeichnet, dass** die wenigstens eine Verzögerungsschaltung (3) wenigstens eine, insbesondere ausschließlich, analoge Verzögerungsschaltung (3) ist und/oder die wenigstens eine Verzögerungsschaltung (3) keinen Prozessor aufweist und/oder von der wenigstens einen Verzögerungsschaltung (3) kein Programm ausführbar ist und/oder die wenigstens eine Verzögerungsschaltung (3) eine elektrische und/oder elektronische Schaltung, insbesondere ohne Prozessor, ist.

4. Heizeinrichtung nach Anspruch 1, 2 oder 3, **dadurch gekennzeichnet, dass** die wenigstens eine Verzögerungsschaltung (3) wenigstens einen Kondensator und/oder wenigstens einen Widerstand umfasst.

5. Heizeinrichtung nach Anspruch 4, **dadurch gekennzeichnet, dass** die wenigstens eine Verzögerungsschaltung (3) als elektrische und/oder elektronische Bauteile ausschließlich wenigstens einen Kondensator und/oder wenigstens einen Widerstand umfasst.

6. Heizeinrichtung nach einem oder mehreren der vorhergehenden Ansprüche, **dadurch gekennzeichnet, dass** die wenigstens eine elektrische Widerstandsheizeinrichtung (1) wenigstens eine PTC-Heizeinrichtung (2) ist.

7. Heizeinrichtung nach einem oder mehreren der vorhergehenden Ansprüche, **dadurch gekennzeichnet, dass** die wenigstens zwei elektrischen Widerstandsheizrichtungen (1) elektrisch parallel geschaltet sind.

8. Heizeinrichtung nach Anspruch 7, **dadurch gekennzeichnet, dass** jede der parallel geschalteten elektrischen Widerstandsheizeinrichtungen (1) je an eine Parallelstromleitung (7) angeschlossen sind und die Paralielstromleitungen (7) an eine Zentralstromleitung (8) angeschlossen sind.

9. Heizeinrichtung nach Anspruch 7 oder 8, **dadurch gekennzeichnet, dass** in parallel geschalteten Widerstandsheizeinrichtungen (1) je eine Verzögerungsschaltung (3) in Reihe zu den parallel geschalteten Widerstandsheizeinrichtungen (1) geschaltet ist.

10. Heizeinrichtung nach Anspruch 9, **dadurch gekennzeichnet, dass** wenigstens zwei Verzögerungsschalteinrichtungen (3) parallel und/oder in Reihe geschaltet sind.

11. Verfahren zum Betreiben einer Heizeinrichtung für eine Kraftfahrzeugklimaanlage, mit den Schritten:
- Leiten von elektrischem Strom durch wenigstens zwei elektrische Widerstandsheizeinrichtungen (1),
- Leiten von Luft durch die Heizeinrichtung,
- Erzeugen von Wärmeenergie mittels der wenigstens zwei elektrischen Widerstandsheizeinrichtungen (1), indem die elektrische Energie in Wärmeenergie umgewandelt wird,
- Übertragen der von den wenigstens zwei elektrischen Widerstandsheizeinrichtungen (1) erzeugten Wärmeenergie auf die zu erwärmende Luft, so dass sich die Luft erwärmt, wobei
- beim Bestromen der wenigstens zwei elektrischen Widerstandsheizeinrichtungen (1) wenigstens eine elektrische Widerstandsheizeinrichtung (1) zeitlich verzögert bezüglich einer anderen elektrischen Widerstandsheizeinrichtung (1) mit Strom versorgt wird, um beim Bestromen und/oder Einschalten der wenigstens zwei elektrischen Widerstandsheizeinrichtungen (1) den maximalen Stromspitzenbedarf für die wenigstens zwei elektrischen Widerstandsheizeinrichtungen (1) zu verkleinern,
**dadurch gekennzeichnet, dass** der Strom analog verzögert wird und/oder der Strom verzögert wird ohne dass ein Programm oder eine Software ausgeführt wird, wobei die wenigstens eine elektrische Widerstandsheizeinrichtung (1) von elektrischem Strom in Pulsweitenmodulation versorgt wird und mit wenigstens einer Verzögerungsschaltung (3) wenigstens eine elektrische Widerstandsheizeinrichtung (1) zeitlich verzögert mit pulsweitenmoduliertem Strom versorgt wird bezüglich einer anderen elektrischen Widerstandsheizeinrichtung (1).

12. Verfahren nach Anspruch 11, **dadurch gekennzeichnet, dass** der Strom, insbesondere mittels wenigstens einer Verzögerungsschaltung (3), ausschließlich analog verzögert wird.

13. Verfahren nach Anspruch 11 oder 12, **dadurch gekennzeichnet, dass** der durch die wenigstens zwei elektrischen Widerstandsheizeinrichtungen (1) geleitete Strom pulsweitenmoduliert ist und vorzugsweise die Pulsweitenmodulation verändert wird, insbesondere Ein- und Ausschaltzeiten verändert werden, um die elektrische Leistung der wenigstens zwei elektrischen Widerstandsheizeinrichtungen (1) zu steuern und/oder zu regeln.

14. Verfahren nach einem oder mehreren der Ansprüche 11 bis 13, **dadurch gekennzeichnet, dass** der Strom von wenigstens einer Verzögerungsschaltung (3) jeweils für eine elektrische Widerstandsheizeinrichtung (1) verzögert wird.

## Claims

1. A heater, comprising:
- at least two electric resistance heaters (1) for heating the air to be supplied to the vehicle interior, wherein the at least two electric resistance heaters (1) can be supplied with electric current,
- a device (3) for supplying current to at least one electric resistance heater (1) with a time delay relative to another electric resistance heater (1), **characterised in that**
the device (3) consists of at least one delay circuit (3), wherein the at least one electric resistance heater (1) can be supplied with pulse-width-modulated current and at least one electric resistance heater (1) can be supplied with pulse-width-modulated current with a time delay relative to another electric resistance heater (1) with the at least one delay circuit (3).

2. The heater according to claim 1, **characterised in that** the device (3) consists of two delay circuits (3).

3. The heater according to claim 1 or 2, **characterised in that** the at least one delay circuit (3) is at least one, particularly exclusively, analogue delay circuit (3) and/or the at least one delay circuit (3) has no processor and/or no programme can be run by the at least one delay circuit (3) and/or the at least one delay circuit (3) is an electrical and/or electronic circuit, particularly without a processor.

4. The heater according to claim 1, 2 or 3, **characterised in that** the at least one delay circuit (3) comprises at least one capacitor and/or at least one resistor.

5. The heater according to claim 4, **characterised in that** the at least one delay circuit (3) comprises exclusively at least one capacitor and/or at least one resistor as electric and/or electronic components.

6. The heater according to one or more of the preceding claims, **characterised in that** the at least one electric resistance heater (1) is at least one PTC heater (2).

7. The heater according to one or more of the preceding claims, **characterised in that** the at least two electric resistance heaters (1) are connected electrically parallel.

8. The heater according to claim 7, **characterised in that** each of the parallel connected electric resistance heaters (1) are each connected to a parallel power line (7) and the parallel power lines (7) are connected to a central power line (8).

9. The heater according to claim 7 or 8, **characterised in that** in parallel connected electric resistance heaters (1) one delay circuit (3) each is connected in series to the parallel connected electric resistance heaters (1).

10. The heater according to claim 9, **characterised in that** at least two delay circuit devices (3) are connected parallel and/or in series.

11. A method for operating a heater for a vehicle air-conditioning system, comprising the steps:
- conduction of electric current through at least two electric resistance heaters (1),
- conduction of air through the heater,
- generation of thermal energy by the at least two electric resistance heaters (1) by converting the electrical energy into thermal energy,
- transfer of the thermal energy generated by the at least two electric resistance heaters (1) to the air to be heated, so that the air becomes heated, wherein
- during the supplying of current to the at least two electric resistance heaters (1), at least one electric resistance heater (1) is supplied with current with a time delay relative to another electric resistance heater (1), in order to reduce the maximum current peak requirement for the at least two electric resistance heaters (1) during the supplying of current and/or turning on of the at least two electric resistance heaters (1),
**characterised in that** the current is delayed in an analogue manner and/or the current is delayed without a programme or software being run, wherein the at least one electric resistance heater (1) is supplied with pulse-width-modulated current and at least one electric resistance heater (1) is supplied with pulse-width-modulated current with a time delay relative to another electric resistance heater (1) with at least one delay circuit (3).

12. The method according to claim 11, **characterised in that** the current is delayed exclusively in an analogue manner, particularly by at least one delay circuit (3).

13. The method according to claim 11 or 12, **characterised in that** the current passed through the at least two electric resistance heaters (1) is pulse-width-modulated and preferably the pulse width modulation is changed, particularly the turn-on and turn-off times are changed, in order to control and/or to regulate the electric power of the at least two electric resistance heaters (1).

14. The method according to one or more of claims 11 to 13, **characterised in that** the current is delayed by at least one delay circuit (3) in each case for one electric resistance heater (1).

## Revendications

1. Dispositif de chauffage comprenant
- au moins deux dispositifs de chauffage à résistance électrique (1) servant au chauffage de l'air à fournir à l'habitacle d'un véhicule, où les dispositifs de chauffage à résistance électrique (1) au moins au nombre de deux peuvent être alimentés en courant électrique,
- un dispositif (3) pour alimenter en courant au moins un dispositif de chauffage à résistance électrique (1) ayant un temps de retard par rapport à un autre dispositif de chauffage à résistance électrique (1),
**caractérisé**
**en ce que** le dispositif (3) se compose au moins d'un circuit de temporisation (3), où le dispositif de chauffage à résistance électrique (1) au moins au nombre de un peut être alimenté en courant électrique par modulation de largeur d'impulsions et, grâce au circuit de temporisation (3) au moins au nombre de un, au moins un dispositif de chauffage à résistance électrique (1) peut être alimenté en courant par modulation de largeur d'impulsions, avec un temps de retard par rapport à un autre dispositif de chauffage à résistance électrique (1).

2. Dispositif de chauffage selon la revendication 1, **caractérisé en ce que** le dispositif (3) se compose de deux circuits de temporisation (3).

3. Dispositif de chauffage selon la revendication 1 ou 2, **caractérisé en ce que** le circuit de temporisation (3) au moins au nombre de un est au moins un circuit de temporisation (3), en particulier exclusivement analogique, et / ou le circuit de temporisation (3) au moins au nombre de un ne présente aucun processeur et / ou aucun programme ne peut être exécuté par le circuit de temporisation (3) au moins au nombre de un et / ou le circuit de temporisation (3) au moins au nombre de un est un circuit électrique et / ou électronique, en particulier sans processeur.

4. Dispositif de chauffage selon les revendications 1, 2 ou 3, **caractérisé en ce que** le circuit de temporisation (3) au moins au nombre de un comprend au moins un condensateur et / ou au moins une résistance.

5. Dispositif de chauffage selon la revendication 4, **caractérisé en ce que** le circuit de temporisation (3) au moins au nombre de un comprend, comme composants électriques et / ou électroniques, exclusivement au moins un condensateur et / ou au moins une résistance.

6. Dispositif de chauffage selon l'une quelconque ou plusieurs des revendications précédentes, **caractérisé en ce que** le dispositif de chauffage à résistance électrique (1) au moins au nombre de un est au moins un dispositif de chauffage (2) à coefficient de température positif CTP.

7. Dispositif de chauffage selon l'une quelconque ou plusieurs des revendications précédentes, **caractérisé en ce que** les dispositifs de chauffage à résistance électrique (1) au moins au nombre de deux sont montés électriquement en parallèle.

8. Dispositif de chauffage selon la revendication 7, **caractérisé en ce que** chacun des dispositifs de chauffage à résistance électrique (1) montés en parallèle sont connectés à chaque fois à une ligne de courant parallèle (7), et les lignes de courant parallèles (7) sont connectées à une ligne de courant centrale (8).

9. Dispositif de chauffage selon la revendication 7 ou 8, **caractérisé en ce que** dans des dispositifs de chauffage à résistance (1), montés en parallèle, un circuit de temporisation (3) est monté à chaque fois en série par rapport aux dispositifs de chauffage à résistance (1) montés en parallèle.

10. Dispositif de chauffage selon la revendication 9, **caractérisé en ce qu'**au moins deux dispositifs de commutation (3) fonctionnant par temporisation sont montés en parallèle et / ou en série.

11. Procédé de fonctionnement d'un dispositif de chauffage pour un système de climatisation d'un véhicule automobile, ledit procédé comprenant les étapes consistant :
- à faire passer du courant électrique à travers au moins deux dispositifs de chauffage à résistance électrique (1),
- à faire circuler de l'air à travers le dispositif de chauffage,
- à produire de l'énergie thermique au moyen des dispositifs de chauffage à résistance électrique (1) au moins au nombre de deux, tandis que l'énergie électrique est transformée en énergie thermique,
- à transmettre à l'air à chauffer, l'énergie thermique produite par les dispositifs de chauffage à résistance électrique (1) au moins au nombre de deux, de sorte que l'air se réchauffe, où
- au cours de l'alimentation en courant fourni aux dispositifs de chauffage à résistance électrique (1) au moins au nombre de deux, au moins un dispositif de chauffage à résistance électrique (1) est alimenté en courant avec un temps de retard par rapport à un autre dispositif de chauffage à résistance électrique (1), dans le but, au cours de l'alimentation en courant et / ou lors de la mise en marche des dispositifs de chauffage à résistance électrique (1) au moins au nombre de deux, de réduire les besoins de pointe maximums en courant pour les dispositifs de chauffage à résistance électrique (1) au moins au nombre de deux,
**caractérisé en ce que** le courant est mis en circuit avec retard, de manière analogique, et / ou le courant est mis en circuit avec retard, sans l'exécution d'un programme ni d'un logiciel, où le dispositif de chauffage à résistance électrique (1) au moins au nombre de un est alimenté en courant électrique par modulation de largeur d'impulsions et, grâce au moins à un circuit de temporisation (3), au moins un dispositif de chauffage à résistance électrique (1) est alimenté en courant par modulation de largeur d'impulsions, avec un temps de retard par rapport à un autre dispositif de chauffage à résistance électrique (1).

12. Procédé selon la revendication 11, **caractérisé en ce que** le courant est mis en circuit avec retard, exclusivement de façon analogique, en particulier au moyen au moins d'un circuit de temporisation (3).

13. Procédé selon la revendication 11 ou 12, **caractérisé en ce que** le courant, qui passe à travers les dispositifs de chauffage à résistance électrique (1) au moins au nombre de deux, est à modulation de largeur d'impulsions et, de préférence, la modulation de largeur d'impulsions est modifiée, en particulier les temps de mise en marche et d'arrêt sont modifiés, pour piloter et / ou réguler la puissance électrique des dispositifs de chauffage à résistance électrique (1) au moins au nombre de deux.

14. Procédé selon l'une quelconque ou plusieurs des revendications 11 à 13, **caractérisé en ce que** le courant provenant au moins d'un circuit de temporisation (3) est mis en circuit avec retard à chaque fois pour un dispositif de chauffage à résistance électrique (1).
